# EUROPÄISCHE PATENTSCHRIFT

(11) **EP 1 379 460 B1**
(45) Veröffentlichungstag und Bekanntmachung des Hinweises auf die Patenterteilung: **06.07.2011**
(21) Anmeldenummer: 02761853.7
(22) Anmeldetag: 09.04.2002
(51) Int. Cl.: B65H 37/00

(54) **HANDGERÄT MIT EINER WECHSELKASSETTE ZUM ÜBERTRAGEN EINES MITTELS VON EINEM TRÄGERBAND AUF EIN SUBSTRAT**
HANDHELD DEVICE WITH AN EXCHANGEABLE CASSETTE FOR TRANSFERRING AN AGENT FROM A SUPPORT STRIP TO A SUBSTRATE
DISPOSITIF MANUEL A CASSETTE REMPLACABLE POUR LE TRANSFERT A PARTIR D'UN RUBAN DE SUPPORT D'UN AGENT SUR UN SUBSTRAT

(30) Priorität: 17.04.2001 DE 10118830
(43) Veröffentlichungstag der Anmeldung: 14.01.2004
(73) Patentinhaber: Henkel AG & Co. KGaA, 40589 Düsseldorf (DE)
(72) Erfinder: HERRMANNSEN, Wulf, 30952 Ronnenberg (DE); BARTLING, Oliver, 30455 Hannover (DE)
(86) Internationale Anmeldenummer: PCT/EP2002/003905
(87) Internationale Veröffentlichungsnummer: WO 2002/083535

(56) Entgegenhaltungen:
- EP-A- 0 313 719
- PATENT ABSTRACTS OF JAPAN vol. 2000, no. 11, 3. Januar 2001 (2001-01-03) -& JP 2000 211799 A (LIBERTY JAPAN KK), 2. August 2000 (2000-08-02)

## Beschreibung

Die Erfindung richtet sich auf ein Handgerät zum Übertragen eines Mittels von einem Trägerband, vorzugsweise einer Trägerfolie aus Papier oder Kunststoff, auf ein Substrat, mit einem öffen- und wiederverschließbaren Gehäuse zur Aufnahme einer austauschbaren Wechselkassette, in der ein aus dem Gehäuse herausragendes, elastisches Auftragselement, eine das Trägerband abgebende Vorrats- oder Abwickelspule und eine das Trägerband aufnehmende Aufwickelspule angeordnet sind, wobei der Federweg des Auftragselementes im Benutzungszustand unter Druck in Richtung auf das Gehäuse hin durch einen Anschlag begrenzt ist und das Auftragselement zumindest einseitig in einer oberen Seitenwandung, vorzugsweise beidseitig in beiden oberen Seitenwandungen ausgebildete äußere Längskantenbereiche aufweist, die zumindest im Benutzungszustand des Handgerätes Auflageflächen für den Anschlag ausbilden. Weiterhin bezieht sich die Erfindung auf das Gehäuse eines solchen Handgerätes sowie die Wechselkassette eines solchen Handgerätes.

Die Handgeräte, auch als "Handroller', "Rollergeräte", "Kleberoller" oder "Korrekturroller" bezeichnet, dienen zum Auftragen eines Klebstofffilmes oder Korrekturmittelfilmes oder eines leuchtenden Farbstreifens von einem Trägerband auf ein Substrat. Das von dem Trägerband abgelöste Mittel wie ein Film oder Pigmentverbund wird dabei beispielsweise auf ein Blatt Papier übertragen, um dieses zum Verkleben mit Klebstoff zu versehen oder um darauf befindliche Schriftzeichen mit einem Korrekturmittelfilm abzudecken oder um darauf befindliche Textstellen farblich zu markieren bzw. hervorzuheben.

Derartige Rollergeräte werden seit einigen Jahren im Bürobereich eingesetzt. Ferner sind auch sogenannte Refill-Geräte bekannt, bei denen das Trägerband mit dem abzugebenden Mittel in einer in das Gehäuse einlegbaren Wechselkassette zur Verfügung gestellt wird. Die im Gehäuse enthaltene, verbrauchte Kassette wird nach dem Öffnen des Gerätes herausgenommen und durch eine neuwertige Kassette mit unverbrauchtem Trägerband ersetzt.

Eine solche Wechselkassette umfaßt die das Trägerband mit dem abzugebenden Mittel bevorratende Vorratsspule als Abwickelspule, die das gebrauchte Trägerband aufnehmende Aufwickelspule sowie dazwischen angeordnet ein aus dem Gehäuse des Handgerätes vorragendes, zum Andrücken des Trägerbands mit der beschichteten Seite gegen das Substrat vorgesehenes Auftrags- bzw. Andrückelement, welches in der Benutzungsstellung die das Mittel tragende Seite des Trägerbandes dem Substrat darbietet. Zum Auftragen des Mittels von dem Trägerband auf das Substrat wird das Handgerät mit der eingelegten Kassette und geschlossenem Gehäuse vom Benutzer von oben gegen das Substrat gedrückt und relativ zum Substrat bewegt, wobei das von der Vorratsspule abgewickelte Trägerband über das Auftrags- bzw. Andrückelement und dann von diesem zurück in das Gehäuse auf die Aufwickelspule geführt wird.

Ein solches Handgerät, ein solches Gehäuse und eine solche Wechselkassette sind beispielsweise aus den Druckschriften EP 0 313 720 B1, EP 0 313 719 B1 und JP 2000 211799A bekannt. Das Auftragselement ist formschlüssig in der Kassette gelagert und wird durch einen Anschlag in der Kassette abgestützt. Hierzu weist das aus der Wechselkassette herausragende Auftragselement im vorderen Bereich einen Anschlagsbereich in Form eines Vorsprunges auf, der in Richtung der Ausfederbewegung vorspringt. Diesem Anschlagsbereich ist ein ortsfester Gegenanschlag zugeordnet, der an dem Kassettengehäuse im Bereich der Öffnung für das Auftragselement festgelegt ist. Der Raum zwischen den beiden Anschlägen entspricht dem maximal möglichen Ausfederweg des Auftragselements im Benutzungszustand. Die Kassette ist in dem Gehäuse gelagert und gegen Verdrehung gesichert, wozu Stifte des Gehäuses in Öffnungen des Kassettengehäuses eingreifen. Nachteilig bei dieser Anordnung ist, dass in dem Benutzungszustand ein Drehmoment auf die Kassette ausgeübt wird, so dass sich diese dreht und die Aufwickelspule bzw. die Vorratsspule verklemmen. Es kommt zur Schlaufenbildung, d.h. Leerband tritt im Bereich des Auftragselements aus dem Gehäuse aus. Dieses ist insbesondere bei Kleberollem zu beobachten. Ursache dieses Problems sind Fertigungstoleranzen der Einzelteile, wie Gehäuse des Handgerätes und der Kassette. Diese sind insbesondere bei Spritzgußteilen nicht zu vermeiden.

Ein gattungsgemäßes Handgerät, ein gattungsgemäßes Gehäuse und eine gattungsgemäße Wechselkassette sind aus der EP 0 963 935 A2 bekannt. Das daraus bekannte Handgerät enthält eine Wechselkassette mit Vorratsspule, Aufwickelspule und einem aus dem Gehäuse herausragenden, elastischen Auftragselement. Dieses Auftragselement kann besonders biegsam bzw. elastisch ausgebildet sein und schlägt, wie man aus der Praxis weiß, im Benutzungszustand gegen die Ränder der Öffnung an, aus der das Auftragselement aus dem Gehäuse des Handgerätes herausragt. Da in diese Öffnung auch das Trägerband geführt sein muß, weist das Auftragselement einen gewissen Abstand zu den Öffnungsrändern auf. Je nach Fertigungstoleranz sind diese Abstände gröβer oder kleiner. Der Ausfederungsweg des Auftragsfußes bis zum Anschlag an die Ränder der Öffnung ist relativ groß. Auch kommt es hier häufig im Bereich der Kanten der Öffnungsränder zu einer lediglich linienförmigen Berührung zwischen dem Gehäuse und dem Auftragselement, so dass hier ebenso wie bei dem obenstehend beschriebenen Stand der Technik ein Drehmoment auf die Kassette ausgeübt wird. Dies mit den vorstehend beschriebenen Nachteilen.

Der Erfindung liegt demgegenüber die Aufgabe zugrunde, ein gattungsgemäßes Kassettengerät derart zu verbessern, dass auch bei Fertigungstoleranzen des Handgerätes, bzw. des Gehäuses oder der Kassette, die Funktionsfähigkeit des Gerätes gewährleistet ist.

Bei einem Handgerät der eingangs bezeichneten Art wird diese Aufgabe erfindungsgemäß durch die Merkmale des Patentanspruchs 1 gelöst. Ein erfindungsgemäßes Gehäuse hat Merkmale des Anspruchs 13. Eine erfindungsgemäße Wechselkassette weist die Merkmale von Anspruch 16 auf.

Weitere vorteilhafte Ausgestaltungen der Erfindung ergeben sich jeweils aus den zugehörigen Unteransprüchen.

Die Erfindung beseitigt den Nachteil des Standes der Technik, indem sich das Auftragselement im Benutzungszustand an dem Gehäuse des Handgerätes abstützt, wozu das Auftragselement Auflageflächen und das Gehäuse des Handgerätes einen aus dem Gehäuse hervorstehenden Anschlag aufweist. Durch die Ausbildung des aus dem Gehäuse heraus- bzw. hervorstehenden Anschlages wird zum einen der bis zum Anschlag des Auftragsfußes an das Gehäuse erfolgende Ausfederweg verringert, und zum anderen sichergestellt, dass immer eine flächige, also nicht mehr nur linienförmige, Anlage zwischen Auftragselement und Gehäuse vorliegt. Ferner wird durch die räumliche Trennung des Anschlages von der Kassette ein Handgerät geschaffen, bei welchem die Kraftaufnahme bzw. Drehmomentaufnahme durch das Gehäuse und nicht mehr durch die Kassette erfolgt. Ein Verdrehen der Kassette während der Benutzung aufgrund von Toleranzen erfolgt nicht, sondern die Kassette verbleibt in ihrer Einbaustellung, so dass die Aufwickelspule bzw. Vorratsspule sich ungehindert drehen können.

Ergänzend sieht die Erfindung in Ausgestaltung vor, dass dem Anschlag ein als Gegenanschlag ausgebildeter Vorsprung auf der Oberseite des Auftragselementes zugeordnet ist.

In Ausgestaltung sieht die Erfindung weiterhin vor, daß die Oberkanten der äußeren Längskantenbereiche eine geringere Höhe als die Oberseite des Vorsprungs aufweisen. Hierdurch ergibt sich eine Höhendifferenz zwischen der Oberseite des Vorsprunges und der Oberseite der äußeren Längskantenbereiche, die es ermöglicht, daß das Auftragselement im Benutzungszustand auch dann noch eine geringfügige Torsionsbewegung vollziehen kann, wenn die Oberseite des Vorsprunges bereits an dem Anschlag anliegt.

Vorzugsweise ist der Vorsprung zur Auftragskante des Auftragselementes beabstandet im von dem Trägerband abgewandten Bereich des Auftragselementes angeordnet. Der Vorsprung befindet sich somit auf der Oberseite des Auftragselementes in Richtung dessen Ausfederbewegung bei der Ingebrauchnahme des Handgerätes. Hierbei sieht die Erfindung in Ausgestaltung vor, dass der Vorsprung quer und rechtwinklig zur Längsrichtung des Auftragselementes einen Querschnitt mit nach oben zusammenlaufenden Seitenflächen und einer abgeflachten Spitze aufweist, wobei der Vorsprung vorzugsweise auf seiner der Auftragskante zugewandten Vorderseite eine nach oben hin schräg ansteigende Vorderfläche aufweist. Der Vorsprung kann dabei an seiner dem Anschlag zugewandten Oberseite zylinderabschnittförmig oder kugelförmig gewölbt ausgebildet sein.

Diesem als Vorsprung ausgebildeten Anschlagbereich ist als gehäuseseitiger, ortsfester Gegenanschlag der Anschlag zugeordnet. In Weiterbildung sieht die Erfindung vor, dass der Anschlag zweiteilig ausgebildet ist, wobei die Anschlagteile jeweils einstückig mit einer der Gehäusehälften ausgebildet sind und im geschlossenen Zustand des Gehäuses den Anschlag bilden. Diese Anschlagteile bilden dann einen Verbindungssteg zur Verbindung der beiden Gehäusehälften des Handgeräts im Bereich der Öffnung für das Auftragselement. Alternativ ist es auch möglich, dass der Anschlag einteilig und einstückig mit nur einer Gehäusehälfte ausgebildet ist.

Im Rahmen der Erfindung können auch sogenannte "Sideway-Rollergeräte", wie sie aus der gattungsbildenden EP 0 963 935 A2 bekannt sind, mit den erfindungsgemäßen Merkmalskombinationen ausgestattet sein. Bei den "Sideway-Rollergeräten" steht die längs der Auftragskante des Auftragselementes verlaufende Achse senkrecht zu den durch die Spulenmitte von Aufwickel- und Abwickelspule verlaufenden Achsen.

Von Vorteil ist es weiterhin, wenn der Anschlag in eine oder mehrere Kerben bzw. Durchbrechungsbereich des Auftragselementes eingreift, die die Längskantenbereiche des Auftragselementes ausbilden.

Weiterhin ist es zweckmäßig, wenn der Anschlag räumlich von dem Trägerband durch einen Abstandshalter getrennt ist, wobei in vorteilhafter Ausgestaltung der Abstandshalter an dem Auftragselement angeordnet und vorzugsweise einstückig mit diesem ausgebildet ist. Der Abstandshalter verhindert, dass das Trägerband beim Einlegen der Wechselkassette in das Gehäuse des Handgerätes mit dem Anschlag am Gehäuse in Kontakt kommt.

Eine weitere Verbesserung der Stabilisierung der Wechselkassette in dem Gehäuse wird gemäß Weiterbildung der Erfindung dadurch erreicht, dass die Seitenflächenbereiche und/oder der Seitenwandbereich des Handgerätes bzw. des Gehäuses zumindest teilweise von Seitenflächenbereichen der Wechselkassette und/oder vom zwischen den Seitenftächenbereichen der Wechselkassette ausgebildeten Seitenwandbereich der Wechselkassette gebildet ist. Das Handgerät weist die Wandbereiche des äußeren Gehäuses auf, die teilweise von Wandbereichen der darin eingelegten Wechselkassette gebildet sind. Vorteilhaft gegenüber herkömmlichen Geräten führt dies zu einer Materialersparnis.

Bei einem gattungsgemäßen Gehäuse wird die obenstehend genannte Aufgabe dadurch gelöst, dass der Anschlag aus dem Gehäuse hervorstehend an diesem angeordnet ist. Hierdurch ergeben sich dieselben wie vorstehend bereits zum Handgerät dargelegten Vorteile.

In Ausgestaltung ist wie beim Handgerät vorgesehen, dass der Anschlag zweiteilig aus zwei, jeweils einstückig mit einer Gehäusehälfte ausgebildeten Anschlagteilen besteht. Hierbei ist es zweckmäßig, wenn der Anschlag ein Verbindungselement der Gehäusehälfte im Bereich der Öffnung für das Auftragselement bildet, was die Erfindung ebenfalls vorsieht.

Bei einer gattungsgemäßen Wechselkassette wird die obenstehend genannte Aufgabe dadurch gelöst, dass ein weiterer, als Gegenanschlag zu dem aus dem Gehäuse hervorstehend an diesem angeordneten Anschlag ausgebildeter Vorsprung auf der Oberseite des Auftragselementes ausgebildet ist und die Längskantenbereiche und der Vorsprung bei eingelegter Wechselkassette im Benutzungszustand des Handgerätes als Auflageflächen mit dem Anschlag zusammenwirken.

In Ausgestaltung sieht die Erfindung hierbei vor, daß die Oberkanten der äußeren Längskantenbereiche eine geringere Höhe als die Oberseite des Vorsprungs aufweisen. Hierdurch ergibt sich eine Höhendifferenz zwischen der Oberseite des Vorsprungs und der Oberseite der äußeren Längskantenbereiche, die es ermöglicht, daß das Auftragselement bei ins Gehäuse eingelegter Wechselkassette auch dann noch eine geringfügige Torsionsbewegung vollziehen kann, wenn die Oberseite des Vorsprungs bereits an dem Anschlag anliegt.

Zweckmäßig ist es weiterhin, wenn das Auftragselement einen im wesentlichen dreieckförmigen Querschnitt aufweist, wobei die kassettenabgewandte Spitze als druckbeaufschlagbare Auftragskante ausgebildet ist.

In einer besonders vorteilhaften Ausführungsform lassen sich die Auflageflächen in den äußeren Längskantenbereichen dadurch herstellen, dass das Auftragselement an einem der Auftragskante gegenüberliegenden Bereich eine oder mehrere Kerben oder Durchbrechungsbereiche aufweist. In die Kerben oder Durchbrechungsbereiche greift der Vorsprung des Gehäuses ein, wobei zwischen den Elementen im Nicht-Benutzungszustand ein Spalt ausgebildet ist und im Benutzungszustand die Oberkanten der Kerben oder Durchbrechungsbereiche als Anschlagsflächen wirken, wodurch die Abstützung des Auftragselementes verbessert wird.

Vorzugsweise ist das Auftragselement als Auftragsfuß mit einer Auftragskante und zwei seitlichen oberen Wandungen und zwei seitlichen unteren Wandungen ausgebildet, wobei das Trägerband von der Vorratsspule zwischen den unteren seitlichen Wandungen zur Auftragskante, um die Auftragskante herum und dann auf der anderen Seite zwischen den seitlichen oberen Wandungen zur Aufwickelspule zurück geführt ist.

Für die Führung des Trägerbandes ist es gemäß Weiterbildung der Erfindung von Vorteil, wenn am Auftragselement ein das rücklaufende Trägerband oberseitig führende Abstandshalter ausgebildet ist. Hierbei sieht die Erfindung schließlich weiterhin vor, dass der Abstandshalter im wesentlichen halbkreisbogenförmig ausgebildet ist und das Trägerband den Abstandshalter tangential von oben berührt.

Die Erfindung ist nachstehend anhand der Zeichnung beispielhaft näher erläutert. Diese zeigt in
- Fig. 1: ein erfindungsgemäßes Handgerät in perspektivischer Darstellung,
- Fig. 2: eine erfindungsgemäße Wechselkassette in perspektivischer Darstellung,
- Fig. 3: ein erfindungsgemäßes Gehäuse in perspektivischer Darstellung,
- Fig. 4: eine Seitenansicht des Handgerätes gem. Fig. 1 ohne Gehäuse-Oberteil und Kassetten-Oberteil,
- Fig. 5: eine Seitenansicht der Wechselkassette gem. Fig. 2 ohne Kassetten- Oberteil,
- Fig. 6: eine Seitenansicht des Gehäuses gem. Fig. 3 ohne Gehäuse-Oberteil,
- Fig. 7: eine Seitenansicht des Auftragselements in geschnittener Darstellung.

Das in den Figuren 1 und 4 insgesamt mit 1 bezeichnete Handgerät besteht aus der aus den Figuren 2 und 5 ersichtlichen Wechselkassette 2 und dem in Figuren 3 und 6 gezeigten Gehäuse 3. Das Handgerät 1 weist zwei gegenüberliegend angeordnete Seitenflächenbereiche 4, 5 und einen zwischen diesen umlaufend ausgebildeten Seitenwandbereich 6 auf. Die Seitenflächenbereiche 4,5 werden von den Seitenflächenbereichen 4,5 des Gehäuses 3 gebildet. Der umlaufende Seitenwandbereich 6 wird vom umlaufend ausgebildeten Seitenwandbereich 7 der Wechselkassette 2, von an den Seitenflächenbereichen 4,5 angeformten Randstreifen 8 des Gehäuses 3, einem Schnappverschluss 9 des Gehäuses 3 sowie einem dem Schnappverschluss 9 diametral gegenüberliegend ausgebildeten Scharnier (nicht dargestellt) sowie an das Scharnier angrenzenden Seitenwandbereichabschnitten des Gehäuses 3 gebildet. Das Gehäuse 3 bzw. das Handgerät 1 ist mittig längs seines umlaufenden Seitenwandbereiches 6 durch Verschwenken um das Scharnier aufklappbar öffenbar und wiederverschließbar, so dass es mit der Wechselkassette 2 be- und entladen werden kann. Das Gehäuse 3 ist umlaufend zwischen den gegenüberliegenden Randstreifen 8 im wesentlichen offen gestaltet. Durch den Schnappverschluss 9, das Scharnier oder weitere einzelne Verbindungselemente 10 werden einzelne Ausnehmungen 11a, 11 b und 11 c gebildet. Innerhalb des Gehäuses 3 sind auf Bolzen oder Zapfen drehbar gelagert ineinandergreifende Zahnräder 12,13 als Lagerelemente angeordnet, die mit ihren hülsenförmigen Naben bei ins Gehäuse 3 eingelegter Wechselkassette 2 in die Vorrats- oder Abwickelspule 14 (Zahnrad 12) bzw. die Aufwickelspule 15 (Zahnrad 13) eingreifen. Bei eingelegter Wechselkassette stehen die Vorratsspule 14 und die Aufwickelspule 15 dann über eine in Drehrichtung wirksame Rutschkupplung 155 miteinander in Wirkverbindung. Die Rutschkupplung 155 ist zwischen einem ersten Bauteil 155a in dem Gehäuse 3, nämlich dem Zahnrad 13, und einem zweiten Bauteil 155b in der Kassette 2, nämlich dem Aufwickelkern 155b, ausgebildet.

Der Aufwickelkern 155b hat entlang seines kreisförmigen Umfanges axial ausgerichtete, federnde Ärmchen 156 bzw. Klinken, wobei an dem freien Ende an der Innenseite jeweils ein Vorsprung 157 vorgesehen ist, der im zusammengesetzten Zustand des Handgerätes 1 auf der Außenseite eines Zapfens 158 des Zahnrades 13 anliegt.

Das Gehäuse 3 ist in seiner Längsrichtung und Querrichtung in Richtung des Auftragelements 16 verjüngt, wobei dieses Auftragselement aus dem Gehäuse herausragt. Die das Trägerband 21 abgebende, drehbare Vorrats- oder Abwickelspule 14 und die das Trägerband 21 aufnehmende, drehbare Aufwickelspule 15 sind radial zueinander beabstandet, wobei das Trägerband 21 eine Tangente an den Umfang der beiden Spulen 14,15 bildet.

Die Aufwickelspule 15 ist näher als die Abwickelspule 14 an dem Auftragelement 16 angeordnet, so daß das Trägerband 21 von der Abwickelspule 14 über die Aufwickelspule 15 ohne Umlenkeinrichtung zu dem Auftragselement 16 geführt ist. Das Trägerband 21 ist derart auf der Abwickelspule 14 bevorrat, daß die mit dem Mittel versehene Trägerband-Oberfläche 210 zur Drehachse der Abwickelspule 14 gerichtet ist.

Die Bandführung ist so gestaltet, dass das Trägerband 21 von einer Abwickelstelle 140 der Abwickelspule 14 über einem kreisbogenförmigen Abschnitt 150 der Aufwickelspule 15 geführt ist, der etwa gegenüber von einer Aufwickelstelle 151 der Aufwickelspule 15 vorgesehen ist, an der das zurückgeführte, vom Mittel befreite Trägerbands 21 von der Aufwickelspule 15 aufgenommen wird. Der kreisbogenförmige Abschnitt (150) nimmt etwa einem Mittelpunktswinkel von 90 **°** ein.

Die Wechselkassette 2 weist einen umlaufend ausgebildeten Seitenwandbereich 7 auf, der lediglich im Bereich des an der Wechselkassette 2 angeordneten und von dieser getragenen Auftrags- und Andrückelementes 16 nicht von einer Wandung geschlossen ausgebildet ist. Innerhalb der Wechselkassette 2, zwischen den von jeweils einem randseitig umlaufenden Stegbereich 17 und tragarmförmig ins Innere der Seitenflächen führenden Materialstreifen 18 gebildeten Seitenflächenbereichen 19,20 der Wechselkassette 2, sind die ein Trägerband 21 oder eine Trägerfolie aus Papier oder Kunststoff bevorratende Vorratsspule 14 und in Richtung zum Andrückelement 16 davor die Aufwickelspule 15 angeordnet. Das Trägerband 21 ist mit dem an ein Substrat abzugebenden Mittel beschichtet und von der Vorratsspule 14 ausgehend zwischen Vorratsspule 14 und Aufwickelspule 15 hindurch zu dem Auftrags- und Andrückelement 16 und von dort zurück ins Gehäuse 3 auf die Aufwickelspule 15 geführt.

Randseitig weist der Seitenwandbereich 7 der Wechselkassette 2 eine umlaufende Kantenstufe 22 auf. Bei ins Gehäuse 3 eingelegter Wechselkassette 2 liegen an dieser Kantenstufe 22 die Randstreifen 8 des Gehäuses 3 an, so dass sich ein unmittelbarer Übergang und Anschluss zum Seitenwandbereich 7 der Wechselkassette ergibt. Die einzelnen Ausnehmungen 11 a, 11 b und 11 c sowie dort hineinragende Flächenabschnitte 23a, 23b der Wechselkassette 2 sind in ihrer Dimensionierung, insbesondere ihrer Höhe, derart aufeinander abgestimmt, dass die Flächenabschnitte 23a, 23b formschlüssig und/oder oberflächenbündig in die Ausnehmungen 11 a - 11 c hineinragen. Insgesamt ergibt sich somit bei in das Gehäuse 3 eingelegter Wechselkassette 2 ein äußerer Seitenwandbereich 6 des Handgerätes 1, der dann gleichzeitig auch den äußeren Seitenwandbereich des Gehäuses 3 bildet, der zumindest teilweise vom Seitenwandbereich 7 der Wechselkassette 2 gebildet ist. Hierbei ist die Gehäuseform unmittelbar an die Form der Wechselkassette 2 adaptiert, so dass die äußere Form des Gehäuses 3 die Form der Wechselkassette 2 wiedergibt. Vorzugsweise ist das Gehäuse 3 aus einem durchsichtigen oder opaken Kunststoff hergestellt.

Auf der dem Seitenflächenbereich 19 der Wechselkassette 2 zugewandten Seite des Seitenwandbereiches 7 sind in den Seitenflächenbereich 19 hineinragende nasenförmige Vorsprünge 24 ausgebildet, die in im randseitigen Stegbereich 17 korrespondierend ausgebildete Ausnehmungen 25 clipartig eingreifen. Die Vorsprünge 24 sind mit Einführschrägen versehen und die Ausnehmungen 25 sind als Hinterschnitte ausgebildet. Beidseitig eines jeden Vorsprunges 24 sind am Seitenwandbereich 7 der Wechselkassette 2 unterhalb des randseitigen Stegbereiches 17 rippenförmige Anschlagelemente (in den Figuren nicht sichtbar) ausgebildet, an welche die kassetteninnenseitige Fläche der randseitigen Stegbereiche 17 beim clipartigen Eingreifen und Verrasten der Vorsprünge 24 in den Ausnehmungen 25 zur Anlage kommt.

Die Wechselkassette 2 hat ein aus dem Gehäuse 3 des Handgeräts herausragendes, elastisches bzw. elastisch ausfederbar gelagertes Auftragselement 16, vgl. Fig. 7, dessen Federweg im Benutzungszustand unter Druck in Richtung auf das Gehäuse 3 hin durch einen Anschlag 100 begrenzt ist. Der Anschlag 100 bildet am Gehäuse 3 einen Gegenanschlag zu einem Vorsprung 160 auf der Oberseite des Auftragselementes 16 und hat die Form eines Steges oder einer Nase, die in Richtung des Auftragselementes 16 aus dem Gehäuse 3 herausragt. Im Nicht-Benutzungszustand ist die Nase bzw. der Anschlag 100 zur Oberseite des Auftragselementes 16 beabstandet und im Benutzungszustand stützt sich das Auftragselement 16 durch Anlage der Oberseite 167 des Vorsprunges 160 an dem Anschlag 100 ab, wie aus Fig. 4 ersichtlich ist. Bei dem dargestellten Handgerät 1 ist der Anschlag 100 am Gehäuse 3 zweiteilig ausgebildet, wobei jeweils ein Anschlagteil 100a, 100b einstückig mit einer der Gehäusehälften 3a, 3b ausgebildet ist. Im geschlossenen Zustand des Gehäuses 3 ist der stegförmige Anschlag 100 zusammengefügt, wobei der Anschlag 100 gleichzeitig als ein Verbindungselement 10 für die Gehäusehälften 3a, 3b im Bereich der Öffnung für das Auftragselement 16 dient.

Das Auftragselement 16 ist detailliert in Fig. 7 dargestellt und querschnittlich im wesentlichen dreieckförmig ausgebildet. Die Spitze wird von einer Auftragskante 163 gebildet, der Flächen von oberen seitlichen Wandungen 164 und unteren seitlichen Wandungen 166 benachbart sind. Das von der Vorratsspule 14 kommende Trägerband 21 wird zwischen diesen Wandungen 164 zur Auftragskante 163, um die Auftragskante 163 herum und dann auf der anderen Seite wieder zwischen den Wandungen 164 zur Aufwickelspule 15 zurück geführt. Das Auftragselement 16 weist in jeder der oberen Seitenwandungen 164 an dem der Auftragskante 163 gegenüberliegenden Ende eine Kerbe bzw. einen halbovalförmigen Durchbrechungsbereich 161 auf. Der Anschlag 100 greift in die Kerben 161 ein, hält im Nicht-Benutzungszustand jedoch Abstand zum Rand der Bereiche 161 und zum Vorsprung 160, so dass sich ein allseitiger Abstandsspalt ausbildet. Im Benutzungszustand jedoch schlagen die Durchbrechungsbereiche 161 mit ihren Rändern 165 an dem Anschlag 100 an, so dass diese als zusätzliche Anschlagsbereiche des Auftragselementes 16 mit dem Anschlag 100 des Gehäuses 3 zusammenwirken und das Auftragselement 16 abstützen. Die Kraft bzw. das Drehmoment wird in diesem Anschlagszustand vom Auftragsfuß 16 auf das Gehäuse 3 und nicht auf die Wechselkassette 2 übertragen. Im Benutzungs- bzw. Anwendungszustand liegt der Vorsprung 100 somit auf der Oberseite 167 des Vorsprunges 160 und mindestens einem der beiden äußeren Längskantenbereiche bzw. Längskantenränder 165 des Auftragsfußes bzw. Auftragselementes 16 auf. Die Oberkanten der beidseitigen Längskantenbereiche 165 weisen eine geringere Höhe als die Oberseite 167 - und somit einen geringen Abstand zur Oberseite 167 des Vorsprunges 160 - auf und ermöglichen somit eine geringfügige Torsions- oder Biegebelastung des Auftragselementes 16. D. h., wenn der Vorsprung 100 bereits auf der Oberseite 167 des Vorsprunges 100 aufliegt, ist solange noch eine geringfügige Torsionsbewegung möglich, bis der Vorsprung 100 auch noch auf der Oberkante eines Längskantenbereiches 165 aufliegt. In nicht dargestellter Weise können die Ränder 165 und die Oberseite 166 auch höhengleich ausgebildet sein, dann entfällt die Möglichkeit dieser Torsions- oder Biegebelastung.

Der Anschlag 100 ist bei in das Gehäuse 3 eingelegter Wechselkassette 2 auf seiner den Spulen 14, 15 zugewandten Seite von einem Abstandshalter 162 umgriffen. Der Abstandshalter 162 ist im wesentlichen halbkreisbogenförmig und mit Abstand zum Anschlag 100 ausgebildet. Das Trägerband 21 berührt den Abstandshalter 162 tangential von oben. Ferner dient dieser Abstandshalter 162 als Hilfe beim Einlegen der Wechselkassette 2 in das Gehäuse 3. Auf diese Weise wird verhindert, dass das Trägerband 21 mit dem Anschlag 100 kollidiert.

Der Vorsprung 160 ist im Bereich der Durchbrechungsbereiche 161 und mittig, auf der Längsachse des Auftragselementes 16 in Verlängerung zur Auftragskante 163 an dem Auftragselement 16 angeordnet. Der Vorsprung 160 hat einen quer und rechtwinklig zur Längsrichtung des Auftragselements 16 angeordneten Querschnitt mit nach oben zusammenlaufenden Seitenflächen und einer abgeflachten Spitze. Das Auftragselement 16 weist einen im wesentlichen dreieckförmigen Querschnitt auf, wobei eine Auftragskante 163 an dem freien Ende die druckbeaufschlagbare Spitze bildet.

Nicht dargestellt ist, dass der Vorsprung 160 auf seiner der Auftragskante 163 zugewandten Vorderseite eine nach oben hin schräg ansteigende Vorderfläche aufweisen kann. Weiterhin kann der Vorsprung 160 an seiner dem Gegenanschlag 100 am Gehäuse 3 zugewandten Oberseite zylinderabschnittförmig oder kugelförmig gewölbt ausgebildet sein.

Ebenso kann alternativ in nicht dargestellter Weise der Anschlag 100 im Ruhe- bzw. Nicht-Benutzungszustand spannungsfrei auf der Oberseite 167 des Vorsprungs 160 aufliegen. Auch kann auf die halbovalförmigen Durchbrechungen 161 verzichtet werden und stattdessen vom der Auftragskante 163 zugewandten Scheitelpunkt der Durchbrechungen 161 ausgehend senkrecht nach oben, die oberen Wandungen 164 verkürzend, eine Öffnung bzw. Stufe oder Kante im Auftragselement 16 ausgebildet sein.

Bei dem mit dem Handgerät auf ein Substrat aufzutragenden Mittel kann es sich um einen dünnen Klebstofffilm oder eine Klebstoffschicht, einen dünnen Korrekturmiftelfilm oder eine Korrekturmittelschicht, einen Pigmentverbund oder einen Farbmittel- oder Farbstoffverbund handeln, so dass eine Klebeschicht oder -fläche, eine Korrekturmittelschicht oder -fläche oder eine farblich markierte oder hervorgehobene Schicht oder Fläche, vorzugsweise in leuchtender Farbgebung (wie von Markern oder Highlightern bekannt), entsteht.

Im Ausführungsbeispiel nach den Figuren 1 -3 ist lediglich der Seitenwandbereich 6 des Handgerätes 1 bzw. des Gehäuses 3 von Seitenwandbereichen 7 bzw. 23a, 23b gebildet. Es ist aber möglich, ergänzend hierzu oder auch an Stelle dieser beschriebenen und gezeigten Lösung, die Seitenflächenbereiche 4, 5 des Handgerätes 1 bzw. des Gehäuses 6 durch in diese Flächen hineinragende Seitenflächenbereiche 19,20 der Wechselkassette 2 auszubilden.

Auch kann der Anschlag 100 einteilig und einstückig mit einer Gehäusehälfte 3a oder 3b ausgebildet sein.

## Patentansprüche

1. Handgerät (1) zum Übertragen eines Mittels von einem Trägerband (21), vorzugsweise einer Trägerfolie aus Papier oder Kunststoff, auf ein Substrat, mit einer austauschbaren Wechselkassette (2) sowie mit einem öffen- und wiederverschließbaren Gehäuse (3) zur Aufnahme der Wechselkassette (2), in der ein aus dem Gehäuse (3) herausragendes, elastisches Auftragselement (16), eine das Trägerband (21) abgebende Vorrats- oder Abwickelspule (14) und eine das Trägerband (21) aufnehmende Aufwickelspule (15) angeordnet sind, wobei der Federweg des Auftragselementes (16) im Benutzungszustand unter Druck in Richtung auf das Gehäuse (3) hin durch einen Anschlag (100) begrenzt ist und das Auftragselement (16) zumindest einseitig in einer oberen Seitenwandung (164), vorzugsweise beidseitig in beiden oberen Seitenwandungen (164) ausgebildete äußere Längskantenbereiche (165) aufweist, die zumindest im Benutzungszustand des Handgerätes (1) Auflageflächen für den Anschlag (100) ausbilden,
**dadurch gekennzeichnet,**
**dass** der Anschlag (100) aus dem Gehäuse (3) hervorstehend an diesem angeordnet ist.

2. Handgerät nach Anspruch 1,
**dadurch gekennzeichnet,**
**dass** dem Anschlag (100) ein als Gegenanschlag ausgebildeter Vorsprung (160) auf der Oberseite des Auftragselementes (16) zugeordnet ist.

3. Handgerät nach Anspruch 2,
**dadurch gekennzeichnet,**
**dass** die Oberkanten der äußeren Längskantenbereiche (165) eine geringere Höhe als die Oberseite (167) des Vorsprunges (160) aufweisen.

4. Handgerät nach Anspruch 2 oder 3,
**dadurch gekennzeichnet,**
**dass** der Vorsprung (160) zur Auftragskante (163) des Auftragselementes (16) beabstandet im von dem Trägerband (21) abgewandten Bereich des Auftragselementes (16) angeordnet ist.

5. Handgerät nach einem der vorangehenden Ansprüche
**dadurch gekennzeichnet,**
**dass** der Anschlag (100) zweiteilig ausgebildet ist, wobei die Anschlagteile (100a, 100b) jeweils einstückig mit einer der Gehäusehälften (3a, 3b) ausgebildet sind und im geschlossenen Zustand des Gehäuses (3) den Anschlag (100) bilden.

6. Handgerät nach einem der Ansprüche 2 bis 5,
**dadurch gekennzeichnet,**
**dass** der Vorsprung (160) quer und rechtwinklig zur Längsrichtung des Auftragselements (16) einen Querschnitt mit nach oben zusammenlaufenden Seitenflächen und einer abgeflachten Spitze aufweist.

7. Handgerät nach einem der Ansprüche 2 bis 6,
**dadurch gekennzeichnet,**
**dass** der Vorsprung (160) auf seiner der Auftragskante (163) zugewandten Vorderseite eine nach oben hin schräg ansteigende Vorderfläche aufweist.

8. Handgerät nach einem der Ansprüche 2 bis 7,
**dadurch gekennzeichnet,**
**dass** der Vorsprung (160) an seiner dem Anschlag (100) zugewandten Oberseite zylinderabschnittförmig oder kugelförmig gewölbt ausgebildet ist.

9. Handgerät nach einem der vorangehenden Ansprüche,
**dadurch gekennzeichnet,**
**dass** der Anschlag (100) in eine oder mehrere Kerben bzw. Durchbrechungsbereiche (161) des Auftragselementes (16) eingreift, die die Längskantenbereiche (165) des Auftragselementes (16) ausbilden.

10. Handgerät nach einem der vorangehenden Ansprüche,
**dadurch gekennzeichnet,**
**dass** der Anschlag (100) räumlich von dem Trägerband (21) durch einen Abstandshalter (162) getrennt ist.

11. Handgerät nach Anspruch 10,
**dadurch gekennzeichnet,**
**dass** der Abstandshalter (162) an dem Auftragselement (16) angeordnet und vorzugsweise einstückig mit diesem ausgebildet ist.

12. Handgerät nach einem der voranstehenden Ansprüche, welches ein das Be- und Entladen mit einer Wechselkassette (2) ermöglichendes, öffenbares Gehäuse (3) mit zwei gegenüberliegend angeordneten Seitenflächenbereichen (4,5) und einem zwischen diesen umlaufend ausgebildeten Seitenwandbereich (6) aufweist, und das eine das Auftrags- und Andrückelement (16) tragende, zwei gegenüberliegend angeordnete Seitenflächenbereiche (19,20) aufweisende Wechselkassette (2) mit der das Trägerband (21) abgebenden Vorrats- oder Abwickelspule (14) und der das Trägerband (21) aufnehmenden Aufwickelspule (15) aufweist,
wobei die Vorratsspule (14) und die Aufwickelspule (15) sowohl im Gehäuse (3) als auch in der Wechselkassette (2) drehbar gelagert sind sowie über eine in Drehrichtung wirksame Rutschkupplung und das über das aus dem Handgerät (1) vorspringende Auftrags- und Andrückelement (16) geführte Trägerband (21) in Wirkverbindung miteinander stehen,
**dadurch gekennzeichnet,**
**dass** die Seitenflächenbereiche (4,5) und/oder der Seitenwandbereich (6) des Handgerätes (1) bzw. des Gehäuses (3) zumindest teilweise von Seitenflächenbereichen(19,20) der Wechselkassette (2) und/oder vom zwischen den Seitenflächenbereichen (19,20) der Wechselkassette (2) ausgebildeten Seitenwandbereich (7) der Wechselkassette (2) gebildet ist

13. Gehäuse (3) eines Handgerätes (1) zum Übertragen eines Mittels von einem Trägerband (21), vorzugsweise einer Trägerfolie aus Papier oder Kunststoff, auf ein Substrat, wobei in das öffen- und wiederverschließbare, geteilte Gehäuse (3) eine Wechselkassette (2) mit einem aus dem Gehäuse (3) herausragenden, elastischen Auftragselement (16), einer das Trägerband (21) abgebenden Vorrats- oder Abwickelspule (14) und einer das Trägerband (21) aufnehmenden Aufwickelspule (15) austauschbar einlegbar und entnehmbar ist, so dass der Federweg des Auftragselements (16) im Benutzungszustand des Handgerätes (1) mit eingelegter Wechselkassette in dem Gehäuse unter Druck in Richtung auf das Gehäuse (3) hin durch einen Anschlag begrenzt ist und das Auftragselement (16) zumindest einseitig in einer oberen Seitenwandung (164), vorzugsweise beidseitig in beiden oberen Seitenwandungen (164) ausgebildete Längskantenbereiche (165) aufweist, die zumindest im Benutzungszustand des Handgerätes (1) Auflageflächen für den Anschlag (100) ausbilden, **dadurch gekennzeichnet,**
**dass** der Anschlag (100) aus dem Gehäuse (3) hervorstehend an diesem angeordnet ist.

14. Gehäuse nach Anspruch 13,
**dadurch gekennzeichnet,**
**dass** der Anschlag (100) zweiteilig aus zwei, jeweils einstückig mit einer Gehäusehälfte (3a, 3b) ausgebildeten Anschlagteilen (100a, 100b) besteht.

15. Gehäuse nach Anspruch 13 oder 14,
**dadurch gekennzeichnet,**
**dass** der Anschlag (100) ein Verbindungselement (10) der Gehäusehälften (3a, 3b) im Bereich der Öffnung für das Auftragselement (16) bildet.

16. Wechselkassette (2) eines Handgerätes (1) zum Übertragen eines Mittels von einem Trägerband (21), vorzugsweise einer Trägerfolie aus Papier oder Kunststoff, auf ein Substrat, die in ein öffen- und wiederverschließbares Gehäuse (3) des Handgerätes (1) austauschbar einlegbar ist, mit einem aus dem Gehäuse (3) herausragenden, elastischen Auftragselement (16), einer das Trägerband (21) abgebenden Vorrats- oder Abwickelspule (14) und einer das Trägerband (21) aufnehmenden Aufwickelspule (15), wobei der Federweg des Auftragselementes (16) im Benutzungszustand des Handgerätes (1) unter Druck in Richtung auf das Gehäuse (3) hin durch einen Anschlag (100) begrenzt und das Auftragselement (16) zumindest einseitig in einer oberen Seitenwandung (164), vorzugsweise beidseitig in beiden oberen Seitenwandungen (164) ausgebildete äußere Längskantenbereiche (165) aufweist, die zumindest im Benutzungszustand des Handgerätes (1) bei eingelegter Wechselkassette (2) als Auflageflächen mit dem Anschlag (100) zusammenwirken,
**dadurch gekennzeichnet,**
**dass** ein weiterer, als Gegenanschlag zu dem aus dem Gehäuse (3) hervorstehend an diesem angeordneten Anschlag (100) ausgebildeter Vorsprung (160) auf der Oberseite des Auftragselementes (16) ausgebildet ist und die Längskantenbereiche (165) und der Vorsprung (160) bei eingelegter Wechselkassette (2) im Benutzungszustand des Handgerätes (1) als Auflageflächen mit dem Anschlag (100) zusammenwirken.

17. Wechselkassette nach Anspruch 16,
**dadurch gekennzeichnet,**
**dass** die Oberkanten der äußeren Längskantenbereiche (165) eine geringere Höhe als die Oberseite (167) des Vorsprungs (160) aufweisen.

18. Wechselkassette nach Anspruch 16 oder 17,
**dadurch gekennzeichnet,**
**dass** das Auftragselement (16) einen im wesentlichen dreieckförmigen Querschnitt aufweist, wobei die kassettenabgewandte Spitze als druckbeaufschlagbare Auftragskante (163) ausgebildet ist.

19. Wechselkassette nach einem der Ansprüche 16 bis 18,
**dadurch gekennzeichnet,**
**dass** das Auftragselement (16) an einem der Auftragskante (163) gegenüberliegenden Bereich eine oder mehrere Kerben oder Durchbrechungsbereiche (161) aufweist.

20. Wechselkassette nach einem der Ansprüche 16 bis 19,
**dadurch gekennzeichnet,**
**dass** das Auftragselement (16) als Auftragsfuß mit einer Auftragskante (163) und zwei seitlichen oberen Wandungen (164) und zwei seitlichen unteren Wandungen (166) ausgebildet ist, wobei das Trägerband (21) von der Vorratsspule (14) zwischen den unteren seitlichen Wandungen (166) zur Auftragskante, um die Auftragskante (163) herum und dann auf der anderen Seite zwischen den seitlichen oberen Wandungen (164) zur Aufwickelspule (15) zurück geführt ist.

21. Wechselkassette nach einem der Ansprüche 16 bis 20,
**dadurch gekennzeichnet,**
**dass** am Auftragselement (16) ein das rücklaufende Trägerband (21) oberseitig führende Abstandshalter (162) ausgebildet ist.

22. Wechselkassette nach einem der Ansprüche 16 bis 21,
**dadurch gekennzeichnet,**
**dass** der Abstandshalter (162) im wesentlichen halbkreisbogenförmig ausgebildet ist und das Trägerband (21) den Abstandshalter (162) tangential von oben berührt.

## Claims

1. A hand-held device (1) for transferring an agent from a carrier tape (21), preferably a carrier web of paper or plastics, onto a substrate, having a replaceable refill cartridge (2) and having an openable and reclosable housing (3) for accommodating the refill cartridge (2), in which there are arranged a resilient application element (16) projecting out of the housing (3), a take-off or supply reel (14) discharging the carrier tape (21) and a take-up reel (15) receiving the carrier tape (21), the spring excursion of the application element (16) being limited by a limit stop (100) when in use and pressed towards the housing (3) and the application element (16) comprising outer longitudinal edge areas (165) formed at least on one side in an upper side wall (164), preferably on both sides in both upper side walls (164), which longitudinal edge areas (165) form bearing surfaces for the limit stop (100) at least when the hand-held device (1) is in use,
**characterised in that** the limit stop (100) is arranged on the housing (3) and projects therefrom.

2. A hand-held device according to claim 1,
**characterised in that** the limit stop (100) is associated with a projection (160) formed as a counter-limit stop on the top of the application element (16).

3. A hand-held device according to claim 2,
**characterised in that** the upper edges of the outer longitudinal edge areas (165) have a lower height than the top (167) of the projection (160).

4. A hand-held device according to claim 2 or claim 3,
**characterised in that** the projection (160) is arranged at a distance from the application edge (163) of the application element (16) in the area of the application element (16) remote from the carrier tape (21).

5. A hand-held device according to any one of the preceding claims,
**characterised in that** the limit stop (100) is of two-part construction, wherein the limit stop parts (100a, 100b) are constructed in each case in one piece with one of the housing halves (3a, 3b) and in the closed state of the housing (3) form the limit stop (100).

6. A hand-held device according to any one of claims 2 to 5,
**characterised in that**, transversely of and at right angles to the longitudinal direction of the application element (16), the projection (160) comprises a cross-section with upwardly converging side faces and a flattened tip.

7. A hand-held device according to any one of claims 2 to 6,
**characterised in that** the projection (160) comprises on its front facing the application edge (163) a front face sloping obliquely upwards.

8. A hand-held device according to any one of claims 2 to 7,
**characterised in that** the projection (160) is curved in the form of a cylinder portion or a sphere at its top facing the limit stop (100).

9. A hand-held device according to any one of the preceding claims,
**characterised in that** the limit stop (100) engages in one or more notches or opening areas (161) of the application element (16), which form the longitudinal edge areas (165) of the application element (16).

10. A hand-held device according to any one of the preceding claims,
**characterised in that** the limit stop (100) is separated spatially from the carrier tape (21) by a spacer (162).

11. A hand-held device according to claim 10,
**characterised in that** the spacer (162) is arranged on the application element (16) and is preferably formed in one piece therewith.

12. A hand-held device according to any one of the preceding claims, which comprises an openable housing (3) allowing loading and unloading with a refill cartridge (2), said housing (3) having two opposingly arranged side face areas (4, 5) and a side wall area (6) formed all the way round therebetween, and which comprises a refill cartridge (2) with the take-off or supply reel (14) discharging the carrier tape (21) and the take-up reel (15) receiving the carrier tape (21), said refill cartridge (2) bearing the application and pressing element (16) and comprising two opposingly arranged side face areas (19, 20),
the take-off reel (14) and the take-up reel (15) being mounted rotatably both in the housing (3) and in the refill cartridge (2) and being connected together operatively via a sliding clutch active in the direction of rotation and the carrier tape (21) guided over the application and pressing element (16) projecting out of the hand-held device (1),
**characterised in that** the side face areas (4, 5) and/or the side wall area (6) of the hand-held device (1) or of the housing (3) is/are formed at least in part of side face areas (19, 20) of the refill cartridge (2) and/or of the side wall area (7) of the refill cartridge (2) formed between the side face areas (19, 20) of the refill cartridge (2).

13. A housing (3) for a hand-held device (1) for transferring an agent from a carrier tape (21), preferably a carrier web of paper or plastics, onto a substrate, a refill cartridge (2) with a resilient application element (16) projecting out of the housing (3), a take-off or supply reel (14) discharging the carrier tape (21) and a take-up reel (15) receiving the carrier tape (21) being capable of replaceable insertion into and removal from the openable and reclosable, divided housing (3), such that the spring excursion of the application element (16) is limited by a limit stop when pressed towards the housing (1) when the hand-held device (1), with refill cartridge inserted in the housing, is in use, and the application element (16) comprises longitudinal edge areas (165) formed at least on one side in an upper side wall (164), preferably on both sides in both upper side walls (164), which longitudinal edge areas (165) form bearing surfaces for the limit stop (100) at least when the hand-held device (1) is in use,
**characterised in that** the limit stop (100) is arranged on the housing (3) and projects therefrom.

14. A housing according to claim 13,
**characterised in that** the limit stop (100) is in two parts, consisting of two limit stop parts (100a, 100b) in each case formed in one piece with one housing half (3a, 3b).

15. A housing according to claim 13 or claim 14,
**characterised in that** the limit stop (100) forms a connecting element (10) connecting the housing halves (3a, 3b) in the area of the opening for the application element (16).

16. A refill cartridge (2) for a hand-held device (1) for transferring an agent from a carrier tape (21), preferably a carrier web of paper or plastics, onto a substrate, which cartridge may be replaceably inserted into an openable and reclosable housing (3) of the hand-held device (1) and comprises a resilient application element (16) projecting out of the housing (3), a take-off or supply reel (14) discharging the carrier tape (21) and a take-up reel (15) receiving the carrier tape (21), the spring excursion of the application element (16) being limited by a limit stop (100) when pressed towards the housing (3) when the hand-held device (1) is in use, and the application element (16) comprising outer longitudinal edge areas (165) formed at least on one side in an upper side wall (164), preferably on both sides in both upper side walls (164), which longitudinal edge areas (165) cooperate as bearing surfaces with the limit stop (100) at least when the hand-held device (1) is in use with the refill cartridge (2) inserted,
**characterised in that** a further projection (160) formed as a counter-limit stop to the limit stop (100) arranged on the housing (3) and projecting therefrom is formed on the top of the application element (16) and the longitudinal edge areas (165) and the projection (160) cooperate with the limit stop (100) as bearing surfaces when the hand-held device (1) is in use with the refill cartridge (2) inserted.

17. A refill cartridge according to claim 16,
**characterised in that** the upper edges of the outer longitudinal edge areas (165) have a lower height than the top (167) of the projection (160).

18. A refill cartridge according to claim 16 or claim 17,
**characterised in that** the application element (16) comprises a substantially triangular cross-section, the tip remote from the cartridge taking the form of a pressure-loadable application edge (163).

19. A refill cartridge according to any one of claims 16 to 18,
**characterised in that** the application element (16) comprises one or more notches or opening areas (161) in an opposite area from the application edge (163).

20. A refill cartridge according to any one of claims 16 to 19,
**characterised in that** the application element (16) takes the form of an application foot with an application edge (163) and two lateral upper walls (164) and two lateral lower walls (166), the carrier tape (21) being guided from the take-off reel (14) between the lower lateral walls (166) to the application edge, around the application edge (163) and then on the other side between the lateral upper walls (164) back to the take-up reel (15).

21. A refill cartridge according to any one of claims 16 to 20,
**characterised in that** a spacer (162) guiding the returning carrier tape (21) at the top is provided on the application element (16).

22. A refill cartridge according to any one of claims 16 to 21,
**characterised in that** the spacer (162) is substantially in the shape of a semicircular arc and the carrier tape (21) contacts the spacer (162) tangentially from above.

## Revendications

1. Dispositif manuel (1) destiné au transfert d'un agent à partir d'un ruban de support (21), de préférence une feuille de support en papier ou en matière plastique, sur un substrat, comprenant une cassette interchangeable (2) ainsi qu'un boîtier (3) ouvrable et refermable, destiné au logement de la cassette interchangeable (2) dans laquelle sont disposés un élément d'application (16) élastique dépassant hors du boîtier (3), une bobine de réserve ou de déroulement (14) fournissant le ruban de support (21) et une bobine d'enroulement (15) recevant le ruban de support (21), le trajet élastique de l'élément d'application (16) à l'état d'utilisation sous pression en direction du boîtier (3) étant limité par une butée (100) et l'élément d'application (16) présentant des zones extérieures de bords longitudinaux (165) réalisées au moins sur un côté dans une paroi latérale supérieure (164), de préférence des deux côtés dans les deux parois latérales supérieures (164), qui forment des surfaces d'appui pour la butée (100) au moins à l'état d'utilisation du dispositif manuel (1),
**caractérisé en ce**
**que** la butée (100) dépassant hors du boîtier (3) est disposée sur celui-ci.

2. Dispositif manuel selon la revendication 1,
**caractérisé en ce**
**qu'**une saillie (160) réalisée en tant que contrebutée est attribuée à la butée (100) sur le côté supérieur de l'élément d'application (16).

3. Dispositif manuel selon la revendication 2,
**caractérisé en ce**
**que** les bords supérieurs des zones extérieures de bords longitudinaux (165) présentent une hauteur plus petite que le côté supérieur (167) de la saillie (160).

4. Dispositif manuel selon la revendication 2 ou 3,
**caractérisé en ce**
**que** la saillie (160) est disposée dans la partie de l'élément d'application (16), détournée du ruban de support (21), à écart par rapport au bord d'application (163) de l'élément d'application (16).

5. Dispositif manuel selon l'une quelconque des revendications précédentes,
**caractérisé en ce**
**que** la butée (100) est réalisée en deux parties, les parties de la butée (100a, 100b) étant respectivement réalisées d'une seule pièce avec l'une des moitiés de boîtier (3a, 3b) et formant la butée (100) à l'état fermé du boîtier (3).

6. Dispositif manuel selon l'une quelconque des revendications 2 à 5,
**caractérisé en ce**
**que** la saillie (160), transversalement et perpendiculairement au sens longitudinal de l'élément d'application (16), présente une section transversale comprenant des surfaces latérales convergeant vers le haut et une pointe aplatie.

7. Dispositif manuel selon l'une quelconque des revendications 2 à 6,
**caractérisé en ce**
**que** la saillie (160), sur son côté avant tourné vers le bord d'application (163), présente une surface avant s'accroissant vers le haut de manière oblique.

8. Dispositif manuel selon l'une quelconque des revendications 2 à 7,
**caractérisé en ce**
**que** la saillie (160), sur son côté supérieur tourné vers la butée (100), est réalisée de manière bombée en forme de section cylindrique ou sphérique.

9. Dispositif manuel selon l'une quelconque des revendications précédentes,
**caractérisé en ce**
**que** la butée (100) a prise dans une ou plusieurs entailles resp. zones de passage (161) de l'élément d'application (16), lesquelles forment les zones de bords longitudinaux (165) de l'élément d'application (16).

10. Dispositif manuel selon l'une quelconque des revendications précédentes,
**caractérisé en ce**
**que** la butée (100) est séparée spatialement du ruban de support (21) par une pièce d'écartement (162).

11. Dispositif manuel selon la revendication 10,
**caractérisé en ce**
**que** la pièce d'écartement (162) est disposée sur l'élément d'application (16) et est réalisée de préférence d'une seule pièce avec celui-ci.

12. Dispositif manuel selon l'une quelconque des revendications précédentes, lequel présente un boîtier ouvrable (3) permettant le chargement et le déchargement à l'aide d'une cassette interchangeable (2), comprenant deux zones de surfaces latérales (4, 5) situées l'une en face de l'autre et une zone de paroi latérale (6) réalisée de manière continue entre celles-là, et qui présente une cassette interchangeable (2) portant l'élément d'application et de pression (16) et présentant deux zones de surfaces latérales (19, 20) situées l'une en face de l'autre, comprenant la bobine de réserve ou de déroulement (14) fournissant le ruban de support (21) et la bobine d'enroulement (15) recevant le ruban de support (21),
la bobine de réserve (14) et la bobine d'enroulement (15) étant logées de manière rotative aussi bien dans le boîtier (3) que dans la cassette interchangeable (2) et étant en liaison active mutuelle par l'intermédiaire d'un accouplement glissant agissant dans le sens de rotation et par l'intermédiaire du ruban de support (21) guidé par l'intermédiaire de l'élément d'application et de pression (16) dépassant du dispositif manuel (1),
**caractérisé en ce**
**que** les zones de surfaces latérales (4, 5) et/ou la zone de paroi latérale (6) du dispositif manuel (1) resp. du boîtier (3) sont formées au moins en partie par des zones de surfaces latérales (19, 20) de la cassette interchangeable (2) et/ou par la partie de paroi latérale (7) de la cassette interchangeable (2), réalisée entre les zones de surfaces latérales (19, 20) de la cassette interchangeable (2).

13. Boîtier (3) d'un dispositif manuel (1) destiné au transfert d'un agent à partir d'un ruban de support (21), de préférence une feuille de support en papier ou en matière plastique, sur un substrat, une cassette interchangeable (2) comprenant un élément d'application (16) élastique dépassant du boîtier (3), une bobine de réserve ou de déroulement (14) fournissant le ruban de support (21) et une bobine d'enroulement (15) recevant le ruban de support (21) étant insérable et extractible de manière interchangeable dans le boîtier (3) divisé, ouvrable et refermable, de sorte que le trajet élastique de l'élément d'application (16) à l'état d'utilisation du dispositif manuel (1) sous pression en direction du boîtier (3), lorsque la cassette interchangeable est insérée, est limité par une butée et que l'élément d'application (16) présente des zones de bords longitudinaux (165) réalisées au moins sur un côté dans une paroi latérale supérieure (164), de préférence des deux côtés dans les deux parois latérales supérieures (164), qui, au moins à l'état d'utilisation du dispositif manuel (1), forment des surfaces d'appui pour la butée (100),
**caractérisé en ce**
**que** la butée (100) dépassant hors du boîtier (3) est disposée sur celui-ci.

14. Boîtier selon la revendication 13,
**caractérisé en ce**
**que** la butée (100) est constituée en deux parties de deux parties de butée (100a, 100b) réalisées respectivement d'une seule pièce avec une moitié de boîtier (3a, 3b).

15. Boîtier selon la revendication 13 ou 14,
**caractérisé en ce**
**que** la butée (100) forme un élément de liaison (10) des moitiés de boîtier (3a, 3b) dans la partie de l'ouverture prévue pour l'élément d'application (16).

16. Cassette interchangeable (2) d'un dispositif manuel (1) destiné au transfert d'un agent à partir d'un ruban de support (21), de préférence une feuille de support en papier ou en matière plastique, sur un substrat, laquelle est insérable de manière interchangeable dans un boîtier (3) ouvrable et refermable du dispositif manuel (1), comprenant un élément d'application (16) élastique dépassant du boîtier (3), une bobine de réserve ou de déroulement (14) fournissant le ruban de support (21) et une bobine d'enroulement (15) recevant le ruban de support (21), le trajet élastique de l'élément d'application (16) étant limité par une butée (100) à l'état d'utilisation sous pression en direction du boîtier (3) et l'élément d'application (16) présentant des zones extérieures de bords longitudinaux (165) réalisées au moins sur un côté dans une paroi latérale supérieure (164), de préférence sur les deux côtés dans les deux parois latérales supérieures (164), qui agissent avec la butée (100) en tant que surfaces d'appui au moins à l'état d'utilisation du dispositif manuel (1) lorsque la cassette interchangeable est insérée,
**caractérisée en ce**
**qu'**une saillie supplémentaire (160) réalisée en tant que contrebutée par rapport à la butée (100) disposée sur le boîtier (3) et dépassant de celui-ci, est réalisée sur le côté supérieur de l'élément d'application (16) et en ce que les zones de bords longitudinaux (165) et la saillie (160) agissent avec la butée (100) en tant que surfaces d'appui lorsque la cassette interchangeable (2) est insérée à l'état d'utilisation du dispositif manuel (1).

17. Cassette interchangeable selon la revendication 16,
**caractérisée en ce**
**que** les bords supérieurs des zones de bords longitudinaux (165) présentent une hauteur plus petite que le côté supérieur (167) de la saillie (160).

18. Cassette interchangeable selon la revendication 16 ou 17,
**caractérisée en ce**
**que** l'élément d'application (16) présente une section transversale essentiellement triangulaire, la pointe détournée de la cassette étant réalisée en tant que bord d'application (163) pouvant être mis sous pression.

19. Cassette interchangeable selon l'une quelconque des revendications 16 à 18,
**caractérisée en ce**
**que** l'élément d'application (16), sur une partie située en face du bord d'application (163), présente une ou plusieurs entailles ou zones de passage (161).

20. Cassette interchangeable selon l'une quelconque des revendications 16 à 19,
**caractérisée en ce**
**que** l'élément d'application (16) est réalisé en tant que pied d'application muni d'un bord d'application (163) et de deux parois latérales supérieures (164) et deux parois latérales inférieures (166), le ruban de support (21) étant ramené vers le bord d'application par la bobine de réserve (14) entre les parois latérales inférieures (166), autour du bord d'application (163) et ensuite sur l'autre côté vers la bobine d'enroulement (15), entre les parois latérales supérieures (164).

21. Cassette interchangeable selon l'une quelconque des revendications 16 à 20,
**caractérisée en ce**
**qu'**une pièce d'écartement (162) guidant le ruban de support (21) revenant en arrière sur le côté supérieur est réalisée sur l'élément d'application (16).

22. Cassette interchangeable selon l'une quelconque des revendications 16 à 21,
**caractérisée en ce**
**que** la pièce d'écartement (162) est réalisée essentiellement en forme de demi-cercle et en ce que le ruban de support (21) touche la pièce d'écartement (162) de manière tangentielle depuis le haut.
